# EUROPÄISCHE PATENTSCHRIFT

(11) **EP 1 522 804 B1**
(45) Veröffentlichungstag und Bekanntmachung des Hinweises auf die Patenterteilung: **04.07.2012**
(21) Anmeldenummer: 04016924.5
(22) Anmeldetag: 17.07.2004
(51) Int. Cl.: F25B 43/00, F25B 39/04

(54) **Aufnahmevorrichtung für Trocknungsmittel in einem Kondensator und Kondensator**
Device for the reception of desiccant in a condenser and condenser
Dispositif de fixation d'agent déshydratant dans un condenseur et condenseur

(30) Priorität: 02.10.2003 DE 10345921
(43) Veröffentlichungstag der Anmeldung: 13.04.2005
(73) Patentinhaber: Modine Manufacturing Company, Racine, Wisconsin 53403-2552 (US)
(72) Erfinder: Operschall, Norbert, Dipl.-Ing., 2522 Oberwaltersdorf (AT)
(74) Vertreter: Wolter, Klaus-Dietrich

(56) Entgegenhaltungen:
- DE-A1- 10 100 423
- DE-A1- 10 250 384
- DE-A1- 19 912 381
- FR-A1- 2 746 908
- PATENT ABSTRACTS OF JAPAN Bd. 016, Nr. 376 (M-1294), 12. August 1992 (1992-08-12) & JP 04 121562 A (ZEXEL CORP), 22. April 1992 (1992-04-22)

## Beschreibung

Die Erfindung betrifft einen Kondensator mit einer Aufnahmevorrichtung für das Trocknungsmittel des Kältemittels in einer Klimaanlage für Kraftfahrzeuge, die wenigstens eine durchlöcherte Wand aufweist und in einem am Sammelrohr des Kondensators angeordneten Sammler einsetzbar ist, wobei der Sammler über Ein - und Ausströmöffnungen in seiner Wandung mit dem Sammelrohr verbunden ist.

Eine Aufnahmevorrichtung ist aus der älteren europäischen Patentanmeldung EP 03 004 717.9 bekannt, die von derselben Anmelderin stammt.

Die bekannte Aufnahmevorrichtung ist zum Einsatz in das Sammelrohr solcher Kondensatoren konzipiert worden, in denen das Kältemittel den Kondensator in mehreren Fluten in entgegengesetzter Richtung durchströmt. Die Fluten bilden Zonen oder Stufen, die häufig, je nach Zweckbestimmung, als Kondensationszonen oder Unterkühlungszonen bezeichnet werden. Bei dem bekannten Kondensator liegen oberhalb eine oder mehrere Kondensationszonen und unten eine Unterkühlungszone. Die bekannte Aufnahmevorrichtung kann nicht eingesetzt werden, wenn die Anordnung der Zonen, bzw. der Durchströmungsweg des Kondensators, aus bestimmten Gründen geändert werden muss.

Ein mit anderen, verschiedenen Durchströmungswegen ausgebildeter Kondensator ist beispielsweise aus der US 5 228 315 bekannt. Um die dort gezeigten Durchströmungswege zu realisieren, wurde die Konstruktion des einen Sammelrohres mit dem zugehörigen und damit einstückigen Sammler mit mehreren Kanälen ausgestattet, was einen wesentlichen, d. h. sehr aufwendigen Änderungsumfang des gesamten Kondensators zur Folge hat, falls ein anderer Durchströmungsweg gewünscht wird.

Ähnlich verhält es sich bei dem aus der DE 198 30 329 A1 bekannten Kondensator. Dort wurden das Sammelrohr und der Sammler mit einer über die Länge ihrer Verbindung reichenden Sicke ausgebildet, die eine Verbindungsleitung für das Kältemittel zur Verfügung stellt.

Die DE 101 00 423 A1 zeigt einen Kondensator, der ebenfalls in mehreren Stufen durchströmt wird. Zwischen dem Sammler und dem Sammelrohr befindet sich eine Verbindungsleitung, um das Kältemittel aus einem unteren Bereich des Kondensators nach oben in den Sammler zu fördern. Das Kältemittel durchströmt dann den Trockner und verlässt den Kondensator. Eine dem Einsetzen bzw. Auswechseln des in einem Säckchen oder dergleichen befindlichen Trockners dienende Aufnahmevorrichtung ist nicht vorhanden, da der Sammler selbst als Aufnahmevorrichtung dient.

In der DE 102 50 384 A1 wird ebenfalls keine in einen Sammler einsetzbare Aufnahmevorrichtung offenbart. Dort ist ein Trockner in einem üblichen Behältnis unterhalb eines Verschlussstopfens des Sammlers und eines Filters angeordnet. Ferner ist eine Verbindungsleitung vorhanden, die sich innerhalb des Behältnisses erstreckt, um das Kältemittel in eine oben liegende Unterkühlstrecke zu transportieren.

Die Aufgabe der Erfindung besteht darin, einen Kondensator, der eine Aufnahmevorrichtung aufweist vorzuschlagen, die es gestattet, den Kondensator in kostengünstiger Art und Weise mit einem veränderten Durchströmungsweg auszubilden.

Diese Aufgabe wird erfindungsgemäß mit den gesamten Merkmalen aus dem Anspruch 1 gelöst. Weil in oder an der Aufnahmevorrichtung wenigstens eine Verbindungsleitung vorgesehen ist, um das Kältemittel aus einer Stufe in eine andere Stufe zu leiten, kann sie bei Kondensatoren zum Einsatz kommen, die beispielsweise eine oben liegende Unterkühlungszone aufweisen.

Der Vorschlag ist äußerst kostengünstig umsetzbar, da an der Konstruktion des Kondensators, abgesehen von dem Einfügen der Trennwände in die Sammelrohre des Kondensator und der Anbringung der entsprechenden Ein - und Ausströmöffnungen, im übrigen keinerlei Änderungsaufwand anfällt. Der Sammler selbst muss lediglich bezüglich der gewünschten Position der Ein - und Ausströmöffnungen angepasst werden.

Die Aufnahmevorrichtung weist eine zweite Dichtung auf, die mit einem Abstand von der ersten Dichtung angeordnet ist, wobei die Verbindungsleitung den Abstand zwischen den Dichtungen überbrückt.

Die erste und die zweite Dichtung umfasst jeweils eine Wand, an deren Peripherie die Abdichtung gegenüber der Wand des Sammlers vorgesehen ist.

Die Wand der einen Dichtung ist etwa parallel mit der Wand der anderen Dichtung angeordnet.

Das Kältemittel strömt innerhalb der Verbindungsleitung vorzugsweise in entgegengesetzter Richtung zur Durchströmungsrichtung in der Aufnahmevorrichtung bzw. außerhalb des Verbindungsleitung.

Die Verbindungsleitung ist eine Steigleitung, womit die Überführung des Kältemittels in eine oben liegende Stufe erreicht wird.

Alternativ kann es sich bei der Verbindungsleitung aber auch um eine Fallleitung handeln, wenn man das Kältemittel aus einer oberen Stufe in eine untere Stufe leiten möchte.

Das Trocknungsmittel ist in dem Raum zwischen den beiden mit den Dichtungen versehenen Wänden der Aufnahmevorrichtung und der Wandung des Sammlers angeordnet.

Die Verbindungsleitung ist vorzugsweise zwischen der durchlöcherten Wand der Aufnahmevorrichtung und dem Trocknungsmittel angeordnet.

Die mit den Dichtungen versehenen Wände weisen jeweils eine Öffnung auf, durch die ein Rohr als Verbindungsleitung hindurchgeführt ist, wobei die Querschnitte der Öffnungen und der Verbindungsleitung entsprechend angepaßt sind

Das eine Ende der Verbindungsleitung geht vorzugsweise über die zugeordnete Dichtungswand hinaus und das andere Ende schließt mit der zugeordneten Dichtungswand etwa ab.

Die Verbindungsleitung ist - als eine weitere Alternative - in der Aufnahmevorrichtung integriert. Damit ist gesagt, dass es sich bei der Aufnahmevorrichtung um eine einheitlich aus Kunststoff hergestellte Vorrichtung handeln kann, in der die Verbindungsleitung unlösbar integriert ist. In einem solchen Fall hat es sich als vorteilhaft erwiesen, dass die eine Dichtung und der Filterkorb als ein gemeinsames Einzelteil ausgebildet sind, das lösbar mit der Aufnahmevorrichtung zu verbinden ist Der erfindungsgemäße Kondensator ist dadurch gekennzeichnet, dass in seinem Sammler eine Aufnahmevorrichtung vorgesehen ist, die wenigstens eine Verbindungsleitung enthält, um das Kältemittel aus einer Stufe in eine andere Stufe zu leiten.

Die Erfindung wird nachfolgend in Ausführungsbeispielen beschrieben.

Die Fig. 1 - 4 zeigen verschiedene Ansichten einer Aufnahmevorrichtung.

Die Fig. 5 zeigt einen Ausschnitt aus einem Kondensator, in dessen Sammler sich die Aufnahmevorrichtung befindet.

Die Fig. 1 - 4 zeigen ein Ausführungsbeispiel der Aufnahmevorrichtung **1**, die in einen Sammler 4 eingesetzt wird, der an einem der zwei Sammelrohre **2** des Kondensators der Klimaanlage eines Kraftfahrzeuges angeordnet ist. Wesentlich ist, dass der Sammler **4** mit dem Sammelrohr **2** in Strömungsverbindung steht, so dass er von dem Kältemittel durchströmt werden kann. Aus der Fig. 5 ist zu sehen, dass das Kältemittel über eine Einströmöffnung **9** und eine Ausströmöffnung **8** mit dem Sammelrohr **2** verbunden ist. Selbstverständlich können mehrere Öffnungen **8, 9** vorhanden sein. Von eher untergeordneter Bedeutung hingegen ist im vorliegenden Zusammenhang, ob das Sammelrohr **2** und der Sammler **4** einstückig ausgebildet oder aus zwei Rohren zusammengesetzt ist, wie es in der Fig. 5 gezeigt wird.

Die Aufnahmevorrichtung **1** besitzt zwei Dichtungen **20a** und **20b**. Die Dichtungen besitzen je eine Dichtungswand **21**, wobei die eigentliche Abdichtung zur Wand **12** des Sammlers **4** an der Peripherie des Dichtungswand **21** vorhanden ist. Etwa zwischen den beiden Dichtungswänden **21** befindet sich ein Raum **13**, der wenigstens zum Teil durch ein Trocknungsmittel ausgefüllt werden kann. In den Dichtungswänden **21** ist je ein Durchbruch **22** vorhanden, die beide auf einer gemeinsamen Vertikalen angeordnet sind, so dass ein im Ausführungsbeispiel gerades Verbindungsrohr **10** sich zwischen den Durchbrüchen **22** erstrecken kann. In dem in den Fig. 1 - 5 gezeigten Fall geht die Verbindungsleitung **10** auf einer Seite deutlich über die Dichtungswand **21** hinaus, und sie schließt auf der anderen Seite mit der dortigen Dichtungswänd **21** etwa ab. Dies ist lediglich dem speziellen Anwendungsfall geschuldet und sollte nicht als wesentlich erscheinen.

In dem Kondensator sind mehrere Stufen **60, 50** vorgesehen. Im Ausführungsbeispiel ist die oben liegende Stufe **60** eine Unterkühlungsstufe. Der nicht gezeigte Auslass des Kältemittels befindet sich demzufolge auf der ebenfalls nicht gezeigten anderen Seite des Kondensators, am dortigen zweiten Sammelrohr **2**. Unterhalb der Stufe **60** befinden sich eine oder mehrere Stufen **50**, die im Einzelnen nicht eingezeichnet worden sind. So etwas gehört zum Stand der Technik, wobei die Ausbildung der Stufen **60, 50** am einfachsten durch die zweckmäßige Anordnung von Trennwänden **40** in den Sammelrohren **2** realisiert wird. In dem gezeigten Sammelrohr **2** wurden lediglich zwei der genannten Trennwände **40** eingezeichnet. Die Strömungspfeile **70** zeigen die Strömungsrichtungen des Kältemittels im Kondensator und durch seinen Sammler **4** hindurch an. In benachbarten Stufen **60, 50** ist eine entgegengesetzte Strömungsrichtung vorhanden. Jede Stufe **50, 60** besteht aus mehreren Flachrohren **15**, in denen das Kältemittel strömt. Zwischen den Flachrohren **15** befinden sich bekanntermaßen Wellrippen (nicht gezeigt), durch die Kühlluft hindurch strömt. Das Kältemittel strömt durch die Einströmöffnung **9** in den Sammler **4** hinein. Da der Weg nach oben mittels der Dichtung **20b** versperrt ist, breitet sich das Kältemittel nach unten aus und kommt dabei in Kontakt mit einem Trocknungsmittel, das sich im Raum **13** befindet. Wie die Fig. 2 und 4 zeigen, handelt es sich bei der Wand der Aufnahmevorrichtung **1** um eine durchlöcherte Wand **7**. Es sind mehrere Durchbrüche **11** in dieser Wand 7 eingezeichnet worden, so dass also der bereits erwähnte Kontakt des Kältemittels mit dem Trocknungsmittel realisiert ist. Oberhalb der zweiten Dichtung **20a** befinden sich etliche Strömungsöffnungen **31** durch die hindurch das Kältemittel in und durch einen Filterkorb **30** strömen kann, wonach es sich, entsprechend von unerwünschten Bestandteilen gereinigt, unterhalb der Dichtung **20a** befindet, von wo es durch das Verbindungsrohr **10,** das im gezeigten Ausführungsbeispiel ein Steigrohr ist, nach oben strömt und oberhalb der anderen Dichtung **20b** über die Austrittsöffnung **8** in die Unterkühlungszone **60** des Kondensators eintritt. Das Kältemittel kann den Kondensator auf der nicht gezeigten anderen Seite, bzw. am nicht gezeigten zweiten Sammelrohr verlassen. Im gezeigten Ausführungsbeispiel bilden der Filterkorb **30** mit der Dichtung **20a** eine lösbar mit der Aufnahmevorrichtung verbundene Einheit. Das Verbindungsrohr **10** ist in der Aufnahmevorrichtung integriert worden. In der unteren Dichtungswand **21** befindet sich eine Öffnung **22**, durch die, bei der Montage des Filterkorbes **30** mit der Dichtung **20a** an der Aufnahmevorrichtung, das Ende der Verbindungsleitung **10** hindurch gesteckt wird. In der Fig. 2 zeigt das Bezugszeichen **29** die erwähnte lösbare Verbindung an. Im Gegensatz dazu, könnte auch eine Verbindungsleitung **10** als Einzelteil durch Durchbrüche **22** in beiden Dichtungswänden **21** geschoben werden.

Bei der Verbindungsleitung **10** kann es sich gemäß nicht gezeigten anderen Ausführungsbeispielen, auch um eine Leitung handeln, mit der das Kältemittel aus einer oberen Stufe in eine darunter angeordnete oder in die unterste Stufe des Kondensators geleitet wird. Solche Verbindungsleitungen **10** werden dann als "Fallrohr" bezeichnet - nur um damit den Unterschied zum gezeigten Steigrohr zu verdeutlichen.

Ferner gibt es weitere nicht gezeigte Ausführungen, in denen, unter Ausnutzung des erfinderischen Grundgedankens, mehrere Verbindungsleitungen **10** in Verbindung mit mehreren Dichtungen **20** vorgesehen sind, um anderen gewünschten Durchströmungswegen des Kondensators auf kostengünstiger Art und Weise zu entsprechen.

## Patentansprüche

1. Kondensator mit einer Aufnahmevorrichtung (1) für das Trocknungsmittel (34) des Kältemittels in einer Klimaanlage für Kraftfahrzeuge, die eine durchlöcherte Wand (7) aufweist und in einen an einem der Sammelrohre (2) des Kondensators (3) angeordneten Sammler (4) einsetzbar ist, wobei Rohre (15) des Kondensators in mehreren Stufen von dem Kältemittel durchströmbar sind, wobei die Aufnahmevorrichtung mit einer ersten und einer im Abstand angeordneten zweiten Dichtung (20a, 20b) versehen ist, zur Abdichtung gegenüber der Wand (12) des Sammlers, wobei der Sammler (4) über Ein - und Ausströmöffnungen (8, 9) in seiner Wandung (12) mit dem Sammelrohr (2) in Strömungsverbindung ist,
wobei in oder an der Aufnahmevorrichtung (1) wenigstens eine Verbindungsleitung (10) vorgesehen ist, um das Kältemittel aus einer Stufe in eine andere Stufe zu leiten und wobei die Verbindungsleitung (10) den Abstand zwischen den Dichtungen (20a, 20b) überbrückt.

2. Aufnahmevorrichtung nach den Anspruch 1, **dadurch gekennzeichnet, dass** die Strömungsrichtung des Kältemittels in der Verbindungsleitung (10) entgegengesetzt zur Strömungsrichtung außerhalb der Verbindungsleitung (10) ist.

3. Aufnahmevorrichtung nach Anspruch 1 und 2, **dadurch gekennzeichnet, dass** die erste und die zweite Dichtung (20a, 20b) jeweils eine Dichtungswand (21) umfasst, an deren Peripherie die Abdichtung gegenüber der Wand (12) des Sammlers vorgesehen ist.

4. Aufnahmevorrichtung nach Anspruch 3, **dadurch gekennzeichnet, dass** die Wand (21) der einen Dichtung (20a) etwa parallel mit der Wand (21) der anderen Dichtung (20b) angeordnet ist.

5. Aufnahmevorrichtung nach einem der vorstehenden Ansprüchen, **dadurch gekennzeichnet, dass** die Verbindungsleitung (10) eine Steigleitung ist.

6. Aufnahmevorrichtung nach einem der vorstehenden Ansprüchen 1-4, **dadurch gekennzeichnet, dass** die Verbindungsleitung (10) eine Fallleitung ist.

7. Aufnahmevorrichtung nach den vorstehenden Ansprüchen, **dadurch gekennzeichnet, dass** das Trocknungsmittel in einem Raum (13) zwischen den beiden Dichtungswänden (21) und der Wandung (12) des Sammlers (4) angeordnet ist.

8. Aufnahmevorrichtung nach den vorstehenden Ansprüchen, **dadurch gekennzeichnet, dass** die Verbindungsleitung (10) vorzugsweise zwischen der durchlöcherten Wand (7) und dem Trocknungsmittel angeordnet ist.

9. Aufnahmevorrichtung nach den vorstehenden Ansprüchen, **dadurch gekennzeichnet, dass** die beiden Dichtungswände (21) jeweils eine Öffnung (22) oder einen Ausschnitt aufweisen, durch die/den ein Rohr, beispielsweise ein flaches oder ovales Rohr, als Verbindungsleitung (10) hindurch geführt ist.

10. Aufnahmevorrichtung nach den vorstehenden Ansprüchen, **dadurch gekennzeichnet, dass** das eine Ende der Verbindungsleitung (10) vorzugsweise über die zugeordnete Dichtungswand (21) hinausgeht und das andere Ende mit der zugeordneten Dichtungswand (21) etwa abschließt.

11. Aufnahmevorrichtung nach Anspruch 1, **dadurch gekennzeichnet, dass** die Verbindungsleitung (10) in der Aufnahmevorrichtung integriert ist.

12. Aufnahmevorrichtung nach Anspruch 1, **dadurch gekennzeichnet, dass** die Aufnahmevorrichtung (1) mit einem Ende an einem Verschlussdeckel (25) des Sammlers (4) befestigt ist.

13. Aufnahmevorrichtung nach Anspruch 1, **dadurch gekennzeichnet, dass** die Aufnahmevorrichtung (1) einen Filterkorb (30) aufweist, der im Anschluss an die eine Dichtungswand (21) angeordnet ist, wobei diese Dichtungswand (21) und der Filterkorb (30) lösbar mit der Aufnahmevorrichtung verbunden ist.

## Claims

1. Condenser having a holding device (1) for the desiccant (34) for the refrigerant in an air-conditioning system for motor vehicles, which holding device has a perforated wall (7) and can be inserted into a collector (4) arranged in one of the header tubes (2) of the condenser (3), wherein tubes (15) of the condenser can be traversed by a flow of the coolant in multiple stages, wherein the holding device is provided with a first and, spaced apart therefrom, a second seal (20a, 20b) for providing sealing with respect to the wall (12) of the collector, wherein the collector (4) is flow-connected via inflow and outflow openings (8, 9) in its wall (12) to the header tube (2),
wherein in or on the holding device (1) there is provided at least one connecting line (10) for conducting the refrigerant from one stage into another stage, and wherein the connecting line (10) bridges the spacing between the seals (20a, 20b).

2. Holding device according to Claim 1, **characterized in that** the flow direction of the refrigerant in the connecting line (10) opposes the flow direction outside the connecting line (10).

3. Holding device according to Claim 1 and 2, **characterized in that** the first and the second seal (20a, 20b) comprises in each case one seal wall (21), at the periphery of which the sealing with respect to the wall (12) of the collector takes place.

4. Holding device according to Claim 3, **characterized in that** the wall (21) of one seal (20a) is arranged approximately parallel to the wall (21) of the other seal (20b).

5. Holding device according to one of the preceding claims, **characterized in that** the connecting device (10) is an ascending line.

6. Holding device according to one of the preceding Claims 1-4, **characterized in that** the connecting line is a descending line.

7. Holding device according to the preceding claims, **characterized in that** the desiccant is arranged in a space (13) between the two seal walls (21) and the wall (12) of the collector (4).

8. Holding device according to the preceding claims, **characterized in that** the connecting line (10) is arranged preferably between the perforated wall (7) and the desiccant.

9. Holding device according to the preceding claims, **characterized in that** the two seal walls (21) have in each case one orifice (22) or one cutout through which is guided a tube, for example a flat or oval tube, as a connecting line (10).

10. Holding device according to the preceding claims, **characterized in that** one end of the connecting line (10) preferably extends beyond the associated seal wall (21) and the other end terminates approximately in line with the associated seal wall (21).

11. Holding device according to Claim 1, **characterized in that** the connecting line (10) is integrated in the holding device.

12. Holding device according to Claim 1, **characterized in that** the holding device (1) is fastened with one end to a closure cover (25) of the collector (4).

13. Holding device according to Claim 1, **characterized in that** the holding device (1) has a filter cage (30) which is arranged adjacent to one seal wall (21), wherein said seal wall (21) and the filter cage (30) are detachably connected to the holding device.

## Revendications

1. Condenseur avec un dispositif de fixation (1) pour l'agent déshydratant (34) du milieu réfrigérant dans une installation de climatisation pour des véhicules automobiles, qui présente une paroi perforée (7) et qui peut être introduit dans un collecteur (4) disposé sur un des tubes collecteurs (2) du condenseur (3), dans lequel des tubes (15) du condenseur peuvent être parcourus en plusieurs étages par le milieu réfrigérant, dans lequel le dispositif de fixation est muni d'un premier joint d'étanchéité (20a) et d'un deuxième joint d'étanchéité (20b) disposé à distance, pour assurer l'étanchéité par rapport à la paroi (12) du collecteur, dans lequel le collecteur (4) est en communication fluidique avec le tube collecteur (2) par des ouvertures d'entrée et de sortie (8, 9) dans sa paroi (12), dans lequel il est prévu, dans ou sur le dispositif de fixation (1), au moins une conduite de communication (10), destinée à conduire le milieu réfrigérant d'un étage à un autre étage et dans lequel la conduite de communication (10) couvre la distance entre les joints d'étanchéité (20a, 20b).

2. Dispositif de fixation selon la revendication 1, **caractérisé en ce que** la direction d'écoulement du milieu réfrigérant dans la conduite de communication (10) est opposée à la direction d'écoulement à l'extérieur de la conduite de communication (10).

3. Dispositif de fixation selon la revendication 1 ou 2, **caractérisé en ce que** le premier et le deuxième joints d'étanchéité (20a, 20b) comprennent chacun une paroi d'étanchéité (21), à la périphérie de laquelle est prévue l'étanchéité à l'égard de la paroi (12) du collecteur.

4. Dispositif de fixation selon la revendication 3, **caractérisé en ce que** la paroi (21) d'un premier joint d'étanchéité (20a) est sensiblement parallèle à la paroi (21) de l'autre joint d'étanchéité (20b).

5. Dispositif de fixation selon l'une quelconque des revendications précédentes, **caractérisé en ce que** la conduite de communication (10) est une colonne montante.

6. Dispositif de fixation selon l'une quelconque des revendications précédentes 1 à 4, **caractérisé en ce que** la conduite de communication (10) est une colonne descendante.

7. Dispositif de fixation selon l'une quelconque des revendications précédentes, **caractérisé en ce que** l'agent déshydratant est disposé dans une chambre (13) entre les deux parois d'étanchéité (21) et la paroi (12) du collecteur (4).

8. Dispositif de fixation selon l'une quelconque des revendications précédentes, **caractérisé en ce que** la conduite de communication (10) est disposée de préférence entre la paroi perforée (7) et l'agent déshydratant.

9. Dispositif de fixation selon l'une quelconque des revendications précédentes, **caractérisé en ce que** les deux parois d'étanchéité (21) présentent respectivement une ouverture (22) ou une découpe, à travers laquelle un tube, par exemple un tube plat ou ovale, est conduit pour former la conduite de communication (10).

10. Dispositif de fixation selon l'une quelconque des revendications précédentes, **caractérisé en ce qu'**une première extrémité de la conduite de communication (10) se prolonge de préférence au-delà de la paroi d'étanchéité associée (21) et l'autre extrémité se termine sensiblement à la paroi d'étanchéité associée (21).

11. Dispositif de fixation selon la revendication 1, **caractérisé en ce que** la conduite de communication (10) est intégrée dans le dispositif de fixation.

12. Dispositif de fixation selon la revendication 1, **caractérisé en ce que** le dispositif de fixation (1) est fixé par une extrémité à un couvercle de fermeture (25) du collecteur (4).

13. Dispositif de fixation selon la revendication 1, **caractérisé en ce que** le dispositif de fixation (1) présente un panier de filtre (30), qui est disposé à la suite d'une première paroi d'étanchéité (21), dans lequel cette paroi d'étanchéité (21) et le panier de filtre (30) sont assemblés de façon détachable au dispositif de fixation.
